# EUROPÄISCHE PATENTSCHRIFT

(11) **EP 0 015 469 B1**
(45) Veröffentlichungstag und Bekanntmachung des Hinweises auf die Patenterteilung: **12.05.1982**
(21) Anmeldenummer: 80100911.9
(22) Anmeldetag: 25.02.1980
(51) Int. Cl.: B28B 21/24

(54) **Einrichtung zum Schleuderpressen eines Betonrohres mit unten liegender Muffe**
Apparatus for pressing a concrete pipe in an underlying socket by centrifugal force
Dispositif pour presser par centrifugation un tuyau en béton à manchon tourné vers le bas

(30) Priorität: 08.03.1979 CH 2230/79
(43) Veröffentlichungstag der Anmeldung: 17.09.1980
(73) Patentinhaber: GEORG FISCHER AKTIENGESELLSCHAFT, CH-8201 Schaffhausen (CH)
(72) Erfinder: Gross, Paul, CH-8413 Neftenbach (CH); Kleeli, Ruedi, CH-8400 Winterthur (CH)

## Beschreibung

Die Erfindung betrifft eine Einrichtung zum radialen Schleuderpressen eines Betonrohres in einer Form mit unten liegender Muffe, mit einer an einer Welle im Forminneren drehbaren Trommel, über welcher sich drehbare Walzen, zum Pressen des eingefüllten Betons gegen die Forminnenwandung befinden und mit einem Druckrad über den Walzen.

Radialgepreßte Betonrohre werden entweder mit oben oder unten liegender Muffe hergestellt. Dabei werden Formen verwendet, die aus einem Stück bestehen oder in der Längsrichtung in zwei oder mehr Teile unterteilt sind. Ferner sind sogenannte Springformen bekannt.

Die Herstellung mit der Muffe oben bedingt die Vorerstarrung des Betonrohres in der Form. Die Direktentschalung nach dem Pressen ist in diesem Fall infolge des schweren Muffenteils nicht möglich. Die Vorerstarrung kann eine Stunde und mehr dauern.

Infolgedessen ist eine relativ große Anzahl von Formen, z. B. 12 bis 20, erforderlich, um eir;e ununterbrochene Produktion durchführen zu können, weil jedes Betonrohr während mindestens einer Stunde erstarren muß, bevor die Form entfernt werden kann.

Bei der Ausführung mit Muffe unten ist die Direktentschalung möglich, so daß die Betonrohre laufend auf einem Drehtisch produziert werden können, wobei nur 2 bis 4 Formen erforderlich sind, die laufend entleert werden. Dabei können die Formen unmittelbar nach Fertigstellung des Betonrohres abgezogen und sofort für ein weiteres Betonrohr auf den Drehtisch abgestellt werden.

Ein Nachteil der letztgenannten Ausführung besteht darin, daß die Festigkeit der Muffe wegen fehlender Betondichte niedrig ist und daher Festigkeits- und Dichtungsprobleme entstehen.

Um die Festigkeit im Muffenbereich, bei der Ausführung mit der Muffe unten, zu erhöhen, wurde eine Vibrationsvorrichtung verwendet, die am Träger für die untere Muffenwand angreift. Infolge der dadurch entstandenen Schwingungen konnte die Festigkeit im Muffenbereich meistens auf ein ausreichendes Maß erhöht werden. Um dieses Ziel zu erreichen, waren aber oft weitere Maßnahmen erforderlich. So wurden unterschiedliche Betonmischungen für den Muffenteil und den Rest des Betonrohres verwendet. Das Vibrieren verursachte weitere Nachteile in Form von Erschütterungen der Einrichtung und starkem Lärm. Dadurch wurde die Lebensdauer der Einrichtung reduziert und die Arbeit in der Fabrikationshalle erschwert.

Die Verwendung von verschiedenen Betonarten komplizierte den Herstellungsvorgang und verursachte Festigkeitsprobleme am Übergang zwischen den beiden Betonarten. Ferner verursachte die Vibrationsbewegung oft Trennrisse zwischen der Muffe und dem Rest des Rohres.

In der US-A-3 096 556 ist eine Ausführung beschrieben, bei der ein Rotor bzw. Druckrad oberhalb der Walzen vorhanden ist. Diese US-Patentschrift enthält jedoch keine Hinweise auf eine Verwendung oder Eignung für Rohre mit Muffe unten.

Wenn aber die Ausführung gemäß dieser US-Patentschrift für diese Herstellungsart verwendet werden sollte, so ist ein zu geringer Druck auf dem Beton nach unten vorauszusehen. Zudem wird auf die schwere Belastung des Rotors hingewiesen, weil der sich daran ansammelnde Beton nicht oder nur schwer wegfließen kann. Diese Belastung hat aber keinen begünstigenden Einfluß auf den Betondruck nach unten längs der Forminnenwandung. Ferner hat der Rotor keine diesen Betondruck begünstigende Form.

Zudem ist keine intensive, die Betondichte erhöhende Bearbeitung des flüssigen Betons vorgesehen.

Es wird somit angenommen, daß diese US-Patentschrift nicht für eine Verwendung für Betonrohre mit Muffe unten vorgesehen ist.

Eine Ausführung mit der Muffenpartie unten ist in der US-A-3 276 091 beschrieben. Bei dieser Ausführung wird der Beton von oben auf eine rotierende Platte geworfen, auf der ferner Flügel montiert sind, die sich etwa in axialen Ebenen erstrecken und den Beton an die Innenwand der Form schleudern.

Unterhalb der Platte sind drehbare Walzen montiert, die den Beton gegen die Innenwandung der Form drücken. Dabei laufen die Achsen der Walzen parallel zur Rohrachse. Unterhalb der Walzen ist eine Trommel angeordnet, die sich ebenfalls dreht und die Innenwand des Betonrohres glättet. Diese Trommel dreht um eine Achse, die mit derjenigen des Betonrohres zusammenfällt.

Obschon diese Ausführung oft zur Herstellung einer Rohrwand ausreicht, ist deren Festigkeit im Muffenbereich für viele Anwendungen unzureichend. Bei der Drehbewegung der Walzen wird der Beton gegen die Formwand gepreßt. Er kann aber sowohl nach oben wie nach unten fließen und nimmt dabei den Weg des geringsten Widerstandes. Erfahrungen haben gezeigt, daß sich der Beton unter Druck in hohem Masse nach oben bewegt, so daß er eine Kreisbewegung längs der Innenwandung nach oben zur Formmitte ausführt. Dadurch wird der Druck des Betons nach unten in die Muffe reduziert, so daß der Beton hier relativ locker ist. Dieser Nachteil kann teilweise dadurch behoben werden, daß eine Vibrationsvorrichtung verwendet wird, um die Betondichte in der Muffe zu erhöhen.

In der Ausführung gemäß US-A-1 972 002 sind keine Hinweise auf Eignung für Betonrohre mit Muffe enthalten. Wegen der fehlenden Walzen oberhalb der Trommel ist der Betondruck zweifelsohne zu schwach für diese Ausführungsart. Diese Ausführung enthält auch keine wirksamen Mittel zur Erhöhung des Betondrukkes nach unten.

Bei der Ausführung nach US-A-1782446 ist eine Verwendung für Betonrohre mit Muffe unten vorgesehen. Diese Ausführung ist aber mit praktisch keinen Mitteln zur Erhöhung des Betondruckes nach unten versehen und kann somit den heutigen Anforderungen nicht genügen.

In der Ausführung nach CH-A-194396 sind ebenfalls keine Mittel zur Erhöhung des vertikalen Betondruckes bis zu einer Muffe unten vorhanden. Somit ist diese Ausführung für solche Rohrtypen nicht geeignet.

Aufgabe der Erfindung ist es somit, eine Einrichtung zum Radialpressen von Betonrohren mit unten liegender Muffe zu schaffen, welche die Nachteile bestehender Ausführungen nicht aufweist. Dabei soll der Betondruck nach unten in die Muffe größer sein als bisher, ohne daß dazu eine Vibrationsvorrichtung und verschiedene Betonarten benötigt werden.

Diese Aufgabe ist erfindungsgemäß nach der Lehre gemäß dem gekennzeichneten Teil des Anspruches 1 gelöst. Ausführungsformen dieser Lehre sind in den weiteren, abhängigen Ansprüchen umschrieben.

Die erfindungsgemäße Einrichtung hat gegen- - über den vorgenannten Ausführungen den Vorteil, daß die kreisförmige Bewegung des Betons an der Formwand nach oben bis zur Formmitte hin erschwert bzw. abgebremst und somit der Betondruck nach unten in die Muffe verstärkt wird.

Durch den Wegfall der Vibrationsvorrichtung sind eine lange Lebensdauer der Einrichtung und ein lärmfreier Betrieb gewährleistet. Zudem werden die Anlagekosten gesenkt und die Herstellung, insbesondere wegen der Verwendung von nur einer Betonart, vereinfacht.

Nachfolgend werden Ausführungsbeispiele der Erfindung anhand der Zeichnung näher erläutert. Es zeigt
Fig. 1 einen Vertikalschnitt durch eine Einrichtung ohne Rahmenteile, Antrieb und Steuerung, mit den beweglichen Teilen im Inneren des Rohres in der untersten Stellung, und
Fig. 2 einen Teilausschnitt durch eine Variante zu Fig. 1.

In Fig. 1 ist eine Form 1 dargestellt, die auf einem Drehtisch 2 abgestützt ist. Auf der inneren und unteren Seite ist eine Muffe 14 durch einen Ring 4 begrenzt, dessen Außenkante an der Form 1 anliegt. Unten ist der Ring 4 auf einer nicht gezeigten Drehvorrichtung abgestützt. Die Innenkante des Rings 4 liegt gegen die obere Kante einer Trommel 5 an, damit der zugeführte Beton 6 nicht nach unten auf den Boden fällt. Der Ring 4 ist im Axialschnitt oben und unten um etwa 90° abgewinkelt.

Oberhalb der Trommel 5 sind z. B. vier Walzen 7 angeordnet, die den Beton 6 gegen die Innenwand der Form 1 pressen. Damit der im Beton 6 vorhandene Sand sich nicht zwischen der Trommel 5 und den Walzen 7 festsetzt, sind diese mit Abstand von der Trommel 5 angeordnet. Die Walzen 7 rollen beim Pressen an der Innenwandung des Rohres 11 ab oder können angetrieben werden.

Oberhalb der Walzen 7 befindet sich ein Druckrad 8, das von Antriebswelle 9 für die Trommel 5 angetrieben werden kann. Das Druckrad 8 muß aber nicht rotieren, sondern kann ruhig stehen und mit der Trommel 5 und den Walzen 7 angehoben werden. Die Funktion des Druckrades 8 besteht darin, die Strömung des Betons 6 von unten nach oben und innen zu bremsen, um dadurch den Betondruck nach unten zu erhöhen. Das Druckrad 8 hat nur am Anfang der Herstellung, d. h. bei der Füllung des Muffenraumes, eine Aufgabe zu erfü!len, hat aber keinen nachteiligen Einfluß auf die Herstellung des restlichen Teils des Betonrohres. Deshalb kann das Druckrad 8 während der gesamten Rohrherstellung den gleichen Abstand zu den Walzen 7 und der Trommel 5 beibehalten.

Bei der Herstellung des Betonrohres 1! werden die Trommel 5, die Walzen 7 und das Druckrad 8 von oben in eine mit dem Ring 4 versehene Form 1 bis zur untersten Stellung abgesenkt. Dann wird die Welle 9 sowie der Ring 4 in eine Drehbewegung versetzt und der Beton 6 mittels eines Förderbandes 10 in die Form 1 eingefüllt. Der Beton 6 fällt zwischen den Speichen 12 des Druckrades 8 und zwischen den Walzen 7 auf die obere Platte 13 der rotierenden Trommel 5. Infolge der Zentrifugalwirkung wird der Beton &gegen die Innenwandung der Form 1 geschleudert. Dieser Beton 6 wird von den Walzen 7 gegen die Form 1, und, in der untersten Stellung der Walzen 7, in den Muffenraum 14, gepreßt. Das Druckrad 8 erschwert eine freie Bewegung des Betons 6 oberhalb der Walzen 7 nach oben und innen in die Form 1, so daß der Beton 6 mit erhöhtem Widerstand weiter nach oben steigen muß. Das Gewicht des nach oben steigenden Betons 6 übt einen zusätzlichen Druck auf die Betonschichten im Muffenraum 14 aus. Dieses Betongewicht eröht die Dichte des Betons 6 im Muffenraum 14. Wenn der aufsteigende Beton 6 längs der Wandung eine bestimmte Höhe erreicht hat, fällt er nach innen zwischen den Speichen 12 des Druckrades 8 bzw. zwischen dem Umfangsteil 8a des Druckrades 8 und der Welle 9 und wird nochmals gegen die Innenwandung gepreßt.

Die pro Zeiteinheit mittels des Förderbandes 10 zugeführte Betonmenge ist auf die Drehzahl der Trommel 5 und der Walzen 7 sowie auf deren Hubgeschwindigkeit abgestimmt. Dabei werden der Durchmesser des Betonrohres sowie dessen Wandstärke berücksichtigt.

Wenn der Muffenraum 14 eine ausreichende Dichte erreicht hat, wird die Drehbewegung des Ringes 4 abgestellt, und die Trommel 5, die Walzen 7 und das Druckrad 8 werden gemeinsam und allmählich nach oben bewegt, bis das ganze Rohr fertig ist. Die Außenwand der Trommel 5 hat dabei die Aufgabe, die Innenwandung des Betonrohres 11 zu glätten.

Wenn das Betonrohr fertig ist, wird die Welle 9 mit den daran befestigten Teilen 5, 7, 8 aus der Form 1 herausgezogen und der Drehtisch 2 um einen bestimmten Winkel gedreht, so daß eine weitere Form unter der Welle 9 angeordnet ist, wonach der Herstellungsvorgang von neuem anfangen kann.

Das fertige Betonrohr 11 hat nun bereits eine derartige Festigkeit erreicht, daß es vom Drehtisch 2 abgeschoben und die Form 1 abgezogen werden kann. Die Form 1 wird sofort wieder auf den Drehtisch 2 aufgestellt und ist für ein weiteres Rohr bereit.

In Fig. ist eine weitere Ausführung des Druckrades 8 dargestellt, das oben kreiszylinderförmig 8c und unten mit einer sich kegelstumpfförmig 8b nach unten verjüngenden Außenfläche versehen ist, wobei hier auch der kreiszylinderförmige Teil kegelstumpfförmig sein kann. Durch diese Ausbildung des Druckrades 8 wird der Betondruck nach unten verstärkt, so daß die Betondichte im Muffenraum 14 zusätzlich erhöht wird. Da das Druckrad 8 nur für das Pressen des Muffenraumes 14 benötigt wird, ist es in dieser Figur mit einer Vorrichtung 15 zum Heben des Druckrades 8 ausgestattet, sobald die Herstellung des Muffenraumes 14 beendet ist. Diese Hebevorrichtung 15 kann auch für die Ausführung nach Fig. 1 verwendet werden.

Die Trommel 5 ist zweckmäßig aus einzelnen gegossenen Elementen zusammengesetzt, die nach erfolgtem Verschleiß auswechselbar sind. Die Walzen 7 können aus abgeschnittenen Rohrteilen angefertigt werden, während das Druckrad 8 aus einem gebogenen Blech bestehen kann, an dem die Nabe mittels Speichen befestigt ist. Der Außendurchmesser des Druckrades 8 ist in den dargestellten Ausführungsformen gleich groß, wie derjenige der Trommel 5.

Der Ring 4 ist beispielsweise durch Steckbolzen 16 mit der Form 1 verbunden.

Statt auf einen Drehtisch 2 können die Formen 1 in einer Reihe angeordnet werden und die Einrichtung gegebenenfalls von einer Form zu einer weiteren Form bewegbar sein.

Die Drehzahl der Welle 9 kann z. B. im Bereich von 30 bis 180 U/min liegen. Die Innendurchmesser der fertigen Betonrohre können z. B. bis 2,50 m betragen. Für einen ununterbrochenen Betrieb der Einrichtung werden für eine Rohrgrö- ße nur 2 bis 4 Formen benötigt.

Der erwähnte Beton kann beliebiger Art sein und irgendwelche Füllstoffe, z. B. aus Kunststoff, enthalten. Der normalerweise in Beton verwendete Zement kann ganz oder teilweise durch Polyester ersetzt sein.

Gegenüber bestehenden Einrichtungen weist die vorliegende Ausführung u. a. die folgenden Vorteile auf:
Das Betonrohr läßt sich einfacher und preisgünstiger herstellen als bisher, weil nur wenige Formen benötigt werden. Das Pressen des Muffenraumes wird durch Verwendung eines Druckrades begünstigt, so daß die Muffe eine höhere Dichte bzw. Festigkeit erhält als bisher. Diese Dichte wird zudem dadurch begünstigt, daß die Platte zur Verteilung des Betons unter den Walzen liegt.

Alle diese Vorteile werden ohne Vibrationsvorrichtung erreicht, so daß die durch sie verursachte Erschütterung und der Lärm vermieden werden. Durch den Wegfall der Vibrationsvorrichtung wird die Einrichtung vereinfacht, und die Anlagekosten werden gesenkt.

Ein weiterer Vorteil ist darauf zurückzuführen, daß nur eine Beton- und Preßart verwendet wird. Dadurch wird verhindert, daß das Betonrohr inhomogene Zonen erhält, die zu Brüchen führen können.

Wie dargelegt, ist für die beschriebene Einrichtung keine Vibrationsvorrichtung vorgesehen, weil diese auf Grund der Erfahrungen nicht benötigt wird. Es ist aber selbstverständlich möglich, eine Vibrationsvorrichtung vorzusehen, wobei die Vibration den Materialfluß begünstigt und nicht die eigentliche Verdichtung bewirkt.

Wenn die vorliegende Einrichtung, aus irgendeinem Grunde, mit einer Vibrationsvorrichtung ausgerüstet wird, ist die erforderliche Vibrationsleistung viel kleiner als bisher, so daß die Erschütterungen und der Lärm sehr gering sind.

## Patentansprüche

1. Einrichtung zum radialen Schleuderpressen eines Betonrohres in einer Form mit unten liegender Muffe, mit einer an einer Welle (9) im Forminneren drehbaren Trommel (5), über welcher sich drehbare Walzen (7), zum Pressen des eingefüllten Betons gegen die Forminnenwandung befinden, und mit einem Druckrad (8) über den Walzen (7), dadurch gekennzeichnet, daß das Druckrad (8) im Raum zwischen der Welle (9) und dem Umfangsteil (8a) durchlässig ist, und daß das Druckrad (8) eine kegelstumpfförmige, sich nach unten zuspitzende Außenfläche (8b) aufweist.

2. Einrichtung nach Anspruch 1, dadurch gekennzeichnet, daß das Druckrad (8) oberhalb der kegelstumpfförmigen Außenfläche (8b) eine kreiszylinderförmige Außenfläche (8c) aufweist (Fig. 2).

3. Einrichtung nach Anspruch 1 oder 2, dadurch gekennzeichnet, daß das Druckrad (8) mittels einer Hebevorrichtung (15) relativ zu den Walzen (7) und der Trommel (5) bewegbar ist.

4. Einrichtung nach einem der Ansprüche 1 bis 3, dadurch gekennzeichnet, daß das Druckrad (8), durch Speichen (12), mit dem Umfangsteil (8a) verbunden ist.

5. Einrichtung nach einem der Ansprüche 1 bis 3, dadurch gekennzeichnet, daß das Druckrad (8) drehbar auf der Welle (9) gelagert ist.

6. Einrichtung nach einem der Ansprüche 1 bis 3, dadurch gekennzeichnet, daß das Druckrad (8) nicht drehbar ist.

7. Einrichtung nach einem der Ansprüche 1 bis 6, dadurch gekennzeichnet, daß die Muffe (14) innen und unten durch einen Ring (4) begrenzt ist, der mit der Form (1) lösbar verbunden ist.

8. Einrichtung nach Anspruch 7, dadurch gekennzeichnet, daß der Ring (4) mittels einer Vorrichtung drehbar ist.

9. Einrichtung nach einem der Ansprüche 1 bis 8, dadurch gekennzeichnet, daß der Außendurchmesser des Druckrades (8) demjenigen der Trommel (5) entspricht.

## Claims

1. Apparatus for centrifugal molding of concrete pipe in an upwardly extending mold, the lower end of which being shaped to form the bell end of the pipe, with an upwardly extending shaft (9) located within the mold, with a drum (5) mounted on the shaft (9) for rotation within the mold, with rotatable rollers (7) placed above the drum (5) for pressing the concrete filled into the mold in the radially outward direction against the inner surface of the mold, and with a pressure wheel (8) above the rollers, characterized in that the pressure wheel (8) is permeable in the space between the shaft (9) and the circumferential portion (8a) of the pressure wheel (8), and that the pressure wheel (8) has a conical surface (8) tapering downwards.

2. Apparatus according to claim 1, characterized in that the pressure wheel (8) has a circular cylindrical outer surface (8c) above the conical surface (8) (Fig. 2).

3. Apparatus according to claim 1, characterized in that it includes a device (15) for moving the pressure wheel (8) within the mold relative to the rollers (7) and the drum (5).

4. Apparatus according to one of the claims 1 through 3, characterized in that the pressure wheel (8) is connected with the circumferential portion (8a) by means of spokes (12).

5. Apparatus according to one of the claims 1 through 3, characterized in that the pressure wheel (8) is rotatable mounted on the shaft (9).

6. Apparatus according to one of the claims 1 through 3, characterized in that the pressure wheel (8) is nonrotatable.

7. Apparatus according to one of the claims 1 through 6, characterized in that the bell (14) is defined by a ring (4) being located within and extending around the bottom of the mold, said ring being releasably connected to said mould.

8. Apparatus according to claim 7, characterized in that it comprises a means for rotating said ring (4).

9. Apparatus according to one of the claims 1 through 8, characterized in that the outside diameter of the pressure wheel (8) corresponds to that of the drum (5).

## Revendications

1. Dispositif pour le moulage centrifuge radial d'un tuyau en béton dans un moule à manchon placé en bas, comprennant un tambour (5) tornant sur un arbre (9) disposé à l'intérieur du moule, et au-dessus duquel sont disposés des rouleaux tournants (7) servant à presser le béton introduit contre la paroi intérieure du moule, et comprennant une roue de pression (8) au-dessus desdits rouleaux (7), caractérisé en ce que la roue de pression (8) est réalisée sous une forme perméable dans l'espace situé entre l'arbre (9) et la partie périphérique (8a), et en ce que la roue de pression (8) est munie d'une surface extérieure (8b) qui se rétrécie vers le bas sous forme tronconique.

2. Dispositif selon la revendication 1, caractérisé en ce que la roue de pression (8) présente, au-dessus de la surface extérieure (8b) de forme tronconique, une surface extérieure cylindrique à base circulaire (8c) (fig. 2).

3. Dispositif selon l'une des revendications 1 et 2, caractérisé en ce que la roue de pression (8) peut être déplacée relativement aux rouleaux (7) et au tambour (5) au moyen d'un dispositif de levage (15).

4. Dispositif selon l'une des revendications 1 à 3, caractérisé en ce que la roue de pression (8) est reliée à la partie périphérique (8a) par des rayons (12).

5. Dispositif selon l'une des revendications 1 à 3, caractérisé en ce que la roue de pression (8) est montée rotative sur l'arbre (9).

6. Dispositif selon l'une des revendications 1 à 3, caractérisé en ce que la roue de pression (8) n'est pas rotative.

7. Dispositif selon l'une des revendications 1 à 6, caractérisé en ce que le manchon (14) est limité, à l'intérieur et en bas par un anneau (4) qui est relié au moule (1) de façon séparable.

8. Dispositif selon la revendication 7, caractérisé en ce que l'anneau (4) peut être mis en rotation au moyen d'un dispositif.

9. Dispositif selon l'une des revendications 1 à 8, caractérisé en ce que le diamètre extérieur de la roue de pression (8) correspond à celui du tambour (5).
